# EUROPÄISCHE PATENTSCHRIFT

(11) **EP 1 089 249 B1**
(45) Veröffentlichungstag und Bekanntmachung des Hinweises auf die Patenterteilung: **15.09.2004**
(21) Anmeldenummer: 00117865.6
(22) Anmeldetag: 19.08.2000
(51) Int. Cl.: G09F 7/02

(54) **Schildertafel, insbesondere für Klingelanlagen**
Panel, particularly for bell systems
Panneau d'affichage, en particulier pour systèmes de sonnette

(30) Priorität: 28.09.1999 DE 19946305
(43) Veröffentlichungstag der Anmeldung: 04.04.2001
(73) Patentinhaber: TCS TürControlSysteme AG, 39307 Genthin (DE)
(72) Erfinder: Duffner, Otto, 78141 Schönwald (DE)
(74) Vertreter: Lins, Edgar, Dipl.-Phys. Dr.jur.

(56) Entgegenhaltungen:
- CA-A- 1 212 543
- DE-A- 4 412 942
- FR-A- 2 732 802
- US-A- 4 679 341
- US-A- 5 673 016

## Beschreibung

Die Erfindung betrifft eine Schildertafel, insbesondere für Klingelanlagen, mit einem einen geschlossenen Umlauf in den Rahmen ausbildenden Gehäuse mit einer Montagerückwand und einer fensterartigen Öffnung in einer Frontwand zur verriegelten Aufnahme einer durchsichtigen Abdeckplatte für wechselbare Beschriftungen.

Schildertafeln dieser Art sind überall dort verwendbar, wo Beschriftungen schnell und kostengünstig austauschbar sein sollen, die Beschriftung aber selbst durch eine durchsichtige Abdeckplatte, meistens eine Glasplatte, vor Veränderungen, Beschädigungen o.dgl. geschützt sein sollen. Ein bevorzugter Anwendungsfall für derartige Schildertafeln findet sich in Klingelanlagen, in denen die Beschriftungen Namen enthalten und jeweils einem Klingelknopf zugeordnet sind. Das einen geschlossenen umlaufenden Rahmen ausbildende Gehäuse wird dabei bevorzugt mit einem Strangpressprofil ausgebildet, das in geeigneter Weise geformt sein kann, um beispielsweise einen Teil der Frontwand zu bilden, in den Montageöffnungen für Klingelknöpfe, einen Beleuchtungsschalter usw. eingebracht werden können. Es ist bekannt, in der Länge des Strangpressprofils in der Frontwand eine durchgehende Öffnung vorzusehen, die durch Führungsnuten seitlich begrenzt ist. In die Führungsnuten sind ein Frontwandabschnitt und eine Abdeckplatte für die Beschriftungen einschiebbar. Das Gehäuse der Schildertafel weist im Allgemeinen eine durchgehende Rückwand auf, mit der die Schildertafel an einer Wand befestigbar ist. Das an den Stirnseiten offene Strangpressprofil wird dort mit Abschlussleisten abgeschlossen, von denen einer in das Strangpressprofil zu einer dauerhaften Verbindung eingepresst und der andere durch eine Schraubverbindung lösbar befestigt sein kann. Die Abschlussleisten verschließen die Führungsnuten für das Frontwandteil und die Abdeckplatte, sodass das Gehäuse durch Entfernen der lösbar befestigten Leiste und beispielsweise der Abdeckplatte oder des Frontwandteils geöffnet werden kann, beispielsweise um eine Beleuchtungslampe auszuwechseln, elektronische Komponenten der Klingelanlage zu reparieren oder das Gehäuse von der Wand abzuschrauben. Die bekannte Ausbildung einer derartigen Schildertafel hat den Nachteil, dass die Öffnung des Gehäuses mit einem geeigneten Werkzeug (beispielsweise Schraubendreher) ohne weiteres auch Unbefugten möglich ist. Darüber hinaus ist eine Unterputzmontage, also die Versenkung des Gehäuses in eine Wandöffnung so, dass die Frontwand des Gehäuses mit der Wand fluchtet, nicht ohne weiteres möglich, da die Entfernung der lösbar befestigten Leiste des Gehäuses einen entsprechenden Montageraum erfordert, der in einem an das Gehäuse angepassten versenkten Raum innerhalb der Wand nicht zur Verfügung steht.

Der Erfindung liegt somit die Problemstellung zu Grunde, eine Schildertafel der eingangs erwähnten Art so auszubilden, dass das Gehäuse gegen unbefugtes Öffnen (Vandalismus) besser geschützt und darüber hinaus auch für eine Unterputzmontage geeignet ist.

Zur Lösung dieses Problems ist erfindungsgemäß eine Schildertafel der eingangs erwähnten Art dadurch gekennzeichnet, dass die Abdeckplatte nach einer Bewegung relativ zum Gehäuse ohne eine Öffnung des geschlossenen umlaufenden Rahmens entnehmbar gelagert ist.

Erfindungsgemäß wird das Gehäuse der Schildertafel nicht mehr - wie bei den bekannten Ausführungsformen üblich - durch eine Öffnung des umlaufenden Rahmens vorgenommen, sondern durch die eine Entnahme der Abdeckplatte durch eine spezielle Bewegung der Abdeckplatte relativ zum Gehäuse erlaubende Lagerung. Die Abdeckplatte ist somit als abnehmbarer Deckel des Gehäuses gelagert, wobei vorzugsweise die Abdeckplatte als einfache ebene Platte ohne zusätzliche Befestigungs- oder Betätigungselemente ausgebildet ist. Demzufolge ergibt sich eine mögliche Bewegung der Abdeckplatte relativ zum Gehäuse durch ein Eindrücken mit einer Komponente senkrecht zur Frontwand, bevorzugt aber eine Verschiebung der Abdeckplatte in der Ebene der Abdeckplatte senkrecht zu zwei einander gegenüberliegenden parallelen Kanten der Abdeckplatte.

Die erfindungsgemäße Schildertafel lässt keine lösbare Verbindung zwischen Gehäuseteilen erkennen, sodass für Uneingeweihte die Art der möglichen Öffnung des Gehäuses nicht erkennbar ist. Das Gehäuse kann glatte Oberflächen ohne Absätze und Hinterschneidungen auweisen und so keine Ansatzpunkte für Werkzeuge bilden, mit denen die Schildertafel zerstört werden soll.

Die die Entnahme der Abdeckplatte erlaubende Bewegung kann grundsätzlich gegen die Wirkung einer Feder erfolgen, wodurch eine einfache Ausführung der Erfindung ermöglicht wird. Die dadurch bewirkte erhöhte Sicherheit gegen ein unbefugtes Öffnen der Schildertafel ist aber begrenzt.

Eine wesentlich verbesserte Sicherheit wird erreicht, wenn die Bewegung der Abdeckplatte durch eine von der Aussenseite des Gehäuses lösbare Verriegelung blockiert ist. Die Entriegelung kann dabei mit Hilfe eines Sicherheitsschlosses und eines dazu passenden Schlüssels ermöglicht werden, wenn hochwertige Teile im Gehäuse der Schildertafel untergebracht sind, beispielsweise eine kleine Videokamera an der Türstation einer Klingelanlage.

In einer einfacheren, jedoch ebenfalls wirksamen Ausführungsform kann die Verriegelung durch eine Öffnung der Frontwand lösbar sein, wobei es zweckmäßig ist, die Öffnung der Frontwand für Außenstehende nicht als Entriegelungsöffnung erkennbar auszubilden. Hierfür bieten sich beispielsweise für eine Gegensprechanlage vorgesehene Lautsprecherschlitze in der Frontwand des Gehäuses an.

Eine bevorzugte konstruktive Ausbildung der Erfindung für eine Bewegung der Abdeckplatte in der Ebene der Abdeckplatte sieht vor, dass zwei gegenüberliegende Kanten der Abdeckplatte im verriegelten Zustand von Stegen der Frontwand übergriffen sind und dass die Abdeckplatte im entriegelten Zustand senkrecht zu den Stegen soweit verschiebbar ist, dass eine Kante von dem sie übergreifenden Steg freikommt. Die in Entnahme der Abdeckplatte geschieht an der freigekommenen Kante, die angehoben wird und erlaubt, die andere noch von ihrem Steg abgedeckte Kante unter dem Steg herauszuziehen. Hierfür ist erforderlich, dass die beiden anderen, im rechten Winkel stehenden Kanten der Abdeckplatte im montierten Zustand nicht von Stegen übergriffen werden, sondern möglichst bündig an Führungskanten des Gehäuses anliegen, sodass die Führung dieser Kanten die Entnahme der Abdeckplatte nach außen, also aus der Ebene der Abdeckplatte heraus, nicht behindert.

Bei dieser Ausführungsform wird der Verschiebeweg der nicht freikommenden Kante vorzugsweise durch die Verriegelung versperrt, wobei die Verriegelung durch eine Feder gebildet sein kann, die mit einem im Wesentlichen senkrecht zur Frontwand bewegbaren Ende in den Verschiebeweg ragt. Die Feder kann dabei so ausgebildet sein, dass das verriegelnde Ende durch Druck auf einen Federarm - vorzugsweise durch die Öffnung der Frontwand hindurch - aus dem Verschiebeweg herausdrückbar ist.

Um die Entnahme der Abdeckplatte zu erleichtern, wenn die eine Kante durch die Bewegung der Abdeckplatte von dem sie übergreifenden Steg freigekommen ist, wird diese Kante vorzugsweise durch ein elastisches Element mit einer senkrecht zur Frontwand gerichteten Vorspannungskomponente beaufschlagt. Wenn daher diese Kante von dem zugehörigen Steg freikommt, springt das untere Ende der Abdeckplatte durch die Vorspannungskomponente des elastischen Elements aus der Ebene der Frontwand des Gehäuses heraus und kann bequem ergriffen werden. Dieser Effekt des elastischen Elements wird noch unterstützt, wenn dieses zusätzlich, beispielsweise durch Verdrillung ein Drehmoment zur Ausbildung einer in Richtung des Verschiebewegs liegende Vorspannungskomponente ausübt.Dadurch wird die Bewegung der Abdeckplatte zur Ermöglichung ihrer Entnahme unterstützt.

Die Erfindung soll im folgenden anhand eines in der Zeichung dargestellen Ausführungsbeispiels näher erläutert werden.

Es zeigen:
- **Figur 1**: eine Ansicht einer Ausführungsform einer erfindungsgemäßen Schildertafel
- **Figur 2**: einen Längsschnitt durch die Schildertafel gemäß **Figur 1** im Bereich einer durchsichtigen Abdeckplatte im verriegelten Zustand
- **Figur 3**: eine schematische Darstellung der Bewegung der Abdeckplatte zum Zwecke ihrer Entnahme.

**Figur 1** lässt eine Schildertafel für eine Klingelanlage erkennen, die ein Gehäuse 1 aufweist, in das eine durchsichtige Abdeckplatte 2 zur Abdeckung einer (nicht dargestellten) Beschriftung sowie ein Frontwandteil 3 mit Schallaustrittsschlitzen 4 vor einem dahinter montierten Lautsprecher 5 eingesetzt sind.

Das Gehäuse 1 besteht aus einem in geeigneter Weise abgelängten Strangpressprofil 5, das an den durch die Schnittkanten gebildeten Stirnseiten durch Leisten 7 abgeschlossen ist. Die Leisten 7 sind in die offenen Stirnseiten des Strangpressprofils 6 eingepresst und daher mit normalem Werkzeug nicht vom Strangpressprofil 6 zu entfernen.

Das Strangpressprofil 6 weist eine durchgehende Rückwand 8 (**Figur 2, 3**), senkrecht dazu stehende Längsseitenwände 9 und eine Frontwand 10 auf, die aus zwei Randstreifen 11, 12 besteht, die sich über die gesamte Länge des Strangpressprofils erstrecken und aufeinander zu zeigen und eine fensterartige Öffnung begrenzende Führungskanten 13 bilden. Der Frontwandabschnitt 3 ist in die fensterartige Öffnung unlösbar eingesetzt und weist zur Abdeckplatte 2 hin eine Kante 14 auf, die als Anschlag für eine benachbarte Kante 15 der Abdeckplatte 2 dient und mit einem durch eine Abstufung gebildeten flachen Steg 16 die Kante 15 der Abdeckplatte 2 außen übergreift. Die zu der Kante 15 parallele Kante 17 der Abdeckplatte 2 ist in ähnlicher Weise durch die profilierte Leist 7 gehalten, an der die Kante 17 im eingesetzten Zustand anliegt. Ein dem Steg 16 entsprechender schmaler Steg 18 der Leiste 7 übergreift die Kante 17 der Abdeckplatte 2 außen. Die Leiste 7 weist ferner einen Mittelsteg 19 auf, an dem ein durch einen geformten Draht gebildetes elastisches Element 20 mit einer Schraube 21 oder einem Niet befestigt ist.

Die Zeichnung lässt erkennen, dass im montierten Zustand die Kante 15 der Glasplatte nicht gegen die Kante 14 des Frontwandteils 3 laufen kann, weil sich davor ein Ende 22 einer durch einen gebogenen Draht gebildeten Feder 23 befindet, die mit am Ende eines langen Betätigungsarms 24 mit einer Schraube 25 am leistenseitigen Ende des Frontwandabschnitts 3 angeschraubt ist.

**Figur 1** lässt noch in den breiten Randstreifen 12 Klingelknopfanordnungen 26 erkennen, die (nicht dargestellten) Namensschildern unterhalb der Abdeckplatte 2 zugeordnet sind.

Die Feder 20 ist an dem Mittelsteg 19 der Leiste 7 mittig montiert und aus einem geformten Draht gebildet. Das von der Schraube 21 gehaltene Mittelstück geht in zwei symmetrische Schenkel 27 über, die im Ruhezustand einen Winkel von weniger als 180° miteinander bilden, sodass sie mit Vorspannung gegen die Abdeckplatte 2 drücken. Die Schenkel 27 weisen krückstockartig gebogene Enden 28 auf, sodass die Enden 28 mit gerundeten Abschnitten an der Abdeckplatte 2 anliegen. Durch die eingesetzte Abdeckplatte 2 wird der Draht in den Schenkeln 27 etwas verdrillt, sodass die Enden 28 mit einem rückstellenden Drehmoment auf die Abdeckplatte 2 einwirken.

**Figur 2** zeigt die im Gehäuse 1 gehaltene Abdeckplatte 2 im Verriegelungszustand. Durch die Formung des Endes 22 der Feder 24 wird die Abdeckplatte 2 mit einer durch einen Pfeil angedeuteten Vorspannung beaufschlagt, sodass die Kante 17 der Abdeckplatte 2 gegen die untere Leiste 7 des Gehäuses 1 drückt. Die Abdeckplatte 2 ist nicht entnehmbar, weil die Leisten 16, 18 die entsprechenden Kanten 15, 17 der Abdeckplatte 2 übergreifen. Hingegen findet ein derartiges Übergreifen nicht an den Führungen 13 der Längskanten der Abdeckplatte 2 statt.

**Figur 3** verdeutlicht den Vorgang zur Öffnung des Gehäuses 1 durch Entnahme der Abdeckplatte 2. Hierzu wird die Feder 23 mit Hilfe eines durch einen Lautsprecherschlitz 4 geführten spitzen Gegenstandes, beispielsweise einer Büroklammer, in Richtung des Pfeiles F nach innen gedrückt, sodass das Ende 22 der Feder 23 vollständig von der Kante 15 der Abdeckplatte 2 freikommt. Dadurch kann nun die Abdeckplatte 2 in Richtung der Kante 14 des Frontwandteils 3 geschoben werden (Pfeil B). Diese Verschiebung bewirkt, dass die untere Kante 17 aus dem Bereich des Stegs 18 herauskommt, also von dem Steg 18 nicht mehr in der Ebene der Frontwand 10 gehalten wird. Die mit ihren Enden 28 gegen die Abdeckplatte 2 drückenden Schenkel 27 der Feder 20 drücken in ihre Ruheposition, wodurch die Abdeckplatte 2 aus der Ebene der Frontwand 10 herausgedrückt wird und die in **Figur 3** gestrichelt eingezeichnete Schrägstellung erhält. In dieser Stellung ist die Abdeckplatte 2 am Ende der Kante 17 mit Fingern greifbar und kann nunmehr nach unten gezogen werden, sodass auch die Kante 15 aus dem Bereich des sie abdeckenden Steges 16 herauskommt und die Abdeckplatte 2 entnommen werden kann, da die Führungen 13 dieser Entnahme nicht entgegenstehen.

Nach der Entnahme der Abdeckplatte 2 ist das innere des Gehäuses 1 zugänglich, beispielsweise um eine Befestigung des Gehäuses durch die Rückwand 8 an einer Befestigungswand zu lösen oder Reparaturen an den in der Schildertafel enthaltenen Bauelementen durchzuführen.

Das Wiedereinsetzen der Abdeckplatte 2 erfordert wiederum eine Betätigung der Feder 23, die in die in **Figur 3** gestrichelt dargestellte Entriegelungsstellung gedrückt werden muss. In dieser Stellung ist die Glasplatte mit der Kante 15 gegen die Kante 14 des Frontwandteils 3 schiebbar, sodass anschließend die untere Kante 17 der Abdeckplatte 2 gegen die Wirkung der Feder 20 in die Ebene der Frontwand 10 gedrückt und gegen die benachbarte Leiste 7 geschoben werden kann. Dadurch schnappt das Ende 22 der Feder 23 in den Zwischenraum zwischen der Kante 15 der Abdeckplatte 2 und der Kante 14 des Frontwandteils 3, wodurch die Abdeckplatte 2, deren Kanten 15, 17 nunmehr wieder von den Stegen 16, 18 übergriffen sind, verriegelt ist.

Die **Figuren 2** und **3** lassen noch erkennen, dass die Außenfläche der Abdeckplatte 2 etwa mit der Oberfläche der Frontwand 10 fluchtet, jedoch um ein kleines Stück nach innen um die Stärke der Stege 16, 18 versetzt ist.

Die obige Beschreibung des dargestellten Ausführungsbeispiels verdeutlicht, dass die Öffnung des Gehäuses 1 die Kenntnis der Entriegelungsmöglichkeit der Feder 23 durch den Lautsprecherschlitz 4 hindurch voraussetzt. Da diese Kenntnis bei normalen Unbeteiligten nicht gegeben ist, lässt die erfindungsgemäße Schildertafel keine Öffnungsmöglichkeit erkennen und bietet auch keine brauchbaren Ansatzpunkte für Werkzeuge, mit denen die Schildertafel zerstört werden könnte

## Patentansprüche

1. Schildertafel, insbesondere für Klingelanlagen, mit einem einen geschlossenen umlaufenden Rahmen ausbildenden Gehäuse (1) mit einer Montagerückwand (8) und einer fensterartigen Öffnung in einer Frontwand (10) zur verriegelten Aufnahme einer durchsichtigen Abdeckplatte (2) für wechselbare Beschriftungen, **dadurch gekennzeichnet, dass** die Abdeckplatte (2) nach einer Bewegung relativ zum Gehäuse (1) ohne eine Öffnung des geschlossenen umlaufenden Rahmens entnehmbar gelagert ist.

2. Schildertafel nach Anspruch 1, **gekennzeichnet durch** eine der Bewegung der Abdeckplatte (2) eine Vorspannung entgegensetzenden Feder.

3. Schildertafel nach Anspruch 1, **dadurch gekennzeichnet, dass** die Bewegung der Abdeckplatte (2) durch eine von der Außenseite des Gehäuses (1) lösbare Verriegelung (22, 23) blockiert ist.

4. Schildertafel nach Anspruch 3, **dadurch gekennzeichnet, dass** die Verriegelung (22, 23) durch eine Öffnung (4) der Frontwand (10) lösbar ist.

5. Schildertafel nach Anspruch 4, **dadurch gekennzeichnet, dass** die Verriegelung (22, 23) hinter wenigstens einem Lautsprecherschlitz (4) angeordnet ist.

6. Schildertafel nach einem der Ansprüche 3 bis 5, **dadurch gekennzeichnet, dass** zwei gegenüberliegende Kanten (15, 17) der Abdeckplatte (2) im verriegelten Zustand von Stegen (16, 18) der Frontwand (10) übergriffen sind und dass die Abdeckplatte (2) im entriegelten Zustand senkrecht zu den Stegen (16, 18) soweit verschiebbar ist, dass eine Kante (17) von dem sie übergreifenden Steg 18 freikommt.

7. Schildertafel nach Anspruch 6, **dadurch gekennzeichnet, dass** die Verriegelung (22, 23) den Verschiebeweg der Abdeckplatte (2) versperrt.

8. Schildertafel nach Anspruch 7, **dadurch gekennzeichnet, dass** die Verriegelung (22, 23) durch eine Feder (23) gebildet ist, die mit einem im Wesentlichen senkrecht zur Frontwand (10) bewegbaren Ende (22) in den Verschiebeweg ragt.

9. Schildertafel nach Anspruch 8, **dadurch gekennzeichnet, dass** das Ende (22) durch Druck auf einen Federarm (24) der Feder (23) aus dem Verschiebeweg herausdrückbar ist.

10. Schildertafel nach einem der Ansprüche 6 bis 9, **dadurch gekennzeichnet, dass** die andere Kante (17) der Abdeckplatte (2) durch ein elastisches Element (20) mit einer senkrecht zur Frontwand (10) gerichteten Vorspannungskomponente beaufschlagt ist.

11. Schildertafel nach Anspruch 10, **dadurch gekennzeichnet, dass** das elastische Element ein Drehmoment zur Ausbildung einer in Richtung des Verschiebewegs liegenden Vorspannungskomponente ausübt.

## Claims

1. Panel, in particular for bell systems, having a housing (1) which forms a closed peripheral frame and has a rear installation wall (8) and a window-like opening in a front wall (10) for accommodating with locking action a transparent covering plate (2) for text or inscriptions, which can be changed, **characterized in that** the covering plate (2) is mounted such that it can be removed, following movement relative to the housing (1), without the closed peripheral frame being opened.

2. Panel according to Claim 1, **characterized by** a spring which,counters the movement of the covering plate (2) by prestressing.

3. Panel according to Claim 1, **characterized in that** the movement of the covering plate (2) is blocked by a locking means (22, 23) which can be released from the outside of the housing (1).

4. Panel according to Claim 3, **characterized in that** the locking means (22, 23) can be released through an opening (4) of the front wall (10).

5. Panel according to Claim 4, **characterized in that** the locking means (22, 23) is arranged behind at least one loudspeaker slot (4).

6. Panel according to one of Claims 3 to 5, **characterized in that** two opposite edges (15, 17) of the covering plate (2) have crosspieces (16, 18) of the front wall (10) engaging over them in the locked state, and **in that** the covering plate (2), in the unlocked state, can be displaced perpendicularly to the crosspieces (16, 18) to the extent where one edge (17) is freed from the crosspiece (18) engaging over it.

7. Panel according to Claim 6, **characterized in that** the locking means (22, 23) blocks the displacement path of the covering plate (2).

8. Panel according to Claim 7, **characterized in that** the locking means (22, 23) is formed by a spring (23) which projects into the displacement path by way of an end (22) which can be moved essentially perpendicularly to the front wall (10).

9. Panel according to Claim 8, **characterized in that** the end (22) can be forced out of the displacement path by virtue of a resilient arm (24) of the spring (23) being subjected to pressure.

10. Panel according to one of Claims 6 to 9, **characterized in that** the other edge (17) of the covering plate (2) is subjected to the action of an elastic element (20) with a prestressing component directed perpendicularly to the front wall (10).

11. Panel according to Claim 10, **characterized in that** the elastic element exerts a torque in order to form a prestressing component in the direction of the displacement path.

## Revendications

1. Panneau d'affichage, en particulier pour systèmes de sonnette, comprenant un boîtier (1) qui forme un cadre périphérique fermé et comporte une paroi arrière de montage (8) et une ouverture du genre fenêtre dans une paroi avant (10) pour recevoir de façon verrouillée une plaque de couverture transparente (2) pour des inscriptions susceptibles d'être changées, **caractérisé en ce que** la plaque de couverture (2) est montée amovible après un mouvement par rapport au boîtier (1) sans ouverture du cadre périphérique fermé.

2. Panneau d'affichage selon la revendication 1, **caractérisé par** un ressort opposant une précontrainte au mouvement de la plaque de couverture (2).

3. Panneau d'affichage selon la revendication 1, **caractérisé en ce que** le mouvement de la plaque de couverture (2) est bloqué par un verrouillage (22, 23) libérable de l'extérieur du boîtier (1).

4. Panneau d'affichage selon la revendication 3, **caractérisé en ce que** le verrouillage (22, 23) est libérable à travers une ouverture (4) de la paroi avant (10).

5. Panneau d'affichage selon la revendication 4, **caractérisé en ce que** le verrouillage (22, 23) est agencé derrière au moins une fente (4) de haut-parleur.

6. Panneau d'affichage selon l'une des revendications 3 à 5, **caractérisé en ce que** deux bords opposés (15, 17) de la plaque de couverture (2) à l'état verrouillé sont recouverts par des ailes (16, 18) de la paroi avant (10), et **en ce qu'**à l'état déverrouillé la plaque de couverture (2) est déplaçable perpendiculairement aux ailes (16, 18) jusqu'à ce qu'un bord (17) se libère de l'aile (18) qui le recouvre.

7. Panneau d'affichage selon la revendication 6, **caractérisé en ce que** le verrouillage (22, 23) barre le trajet de déplacement de la plaque de couverture (2).

8. Panneau d'affichage selon la revendication 7, **caractérisé en ce que** le verrouillage (22, 23) est constitué par un ressort (23) qui s'engage dans la course de déplacement par une extrémité (22) mobile sensiblement perpendiculairement à la paroi avant (10).

9. Panneau d'affichage selon la revendication 8, **caractérisé en ce que** l'extrémité (22) peut être repoussée de la course de déplacement par pression sur un bras de ressort (24) du ressort (23).

10. Panneau d'affichage selon l'une des revendications 6 à 9, **caractérisé en ce que** l'autre bord (17) de la plaque de couverture (2) est sollicité par un élément élastique (20) possédant une composante de précontrainte dirigée perpendiculairement à la paroi avant (10).

11. Panneau d'affichage selon la revendication 10, **caractérisé en ce que** l'élément élastique exerce un moment de rotation pour développer une composante de précontrainte s'étendant dans la direction de la course de déplacement.
